# FASCICULE DE BREVET EUROPEEN

(11) **EP 0 021 905 B1**
(45) Date de publication et mention de la délivrance du brevet: **04.05.1983**
(21) Numéro de dépôt: 80400783.9
(22) Date de dépôt: 03.06.1980
(51) Int. Cl.: B28B 23/06, B28B 7/10

(54) **Procédé et dispositif de démoulage d'éléments en béton précontraint moulés sur un long banc**
Verfahren und Vorrichtung zum Entformen vorgespannter, im Spannbett hergestellter Betongegenstände
Method and device for stripping prestressed concrete products moulded on a long bed

(30) Priorité: 13.06.1979 FR 7915131
(43) Date de publication de la demande: 07.01.1981
(73) Titulaire: FREYSSINET INTERNATIONAL (STUP), F-92100 Boulogne Billancourt (FR)
(72) Inventeur: Legrand, Pierre, F-92290 Chatenay-Malabry (FR); Guinard, Pierre, F-28130 Maintenon (FR)
(74) Mandataire: Bloch, Robert

## Description

La présente invention concerne un procédé et un dispositif de démoulage, sous tension des armatures qu'ils comportent, d'éléments en béton précontraint moulés sur un long banc.

On sait que la fabrication en grande série d'éléments allongés en béton précontraint par des armatures tendues adhérant à ce béton est couramment obtenue au moyen d'un »long banc«. Un tel banc comprend, à l'une des extrémités d'une aire plane très allongée (cent mètres pour fixer les idées), des organes de fixation de plusieurs cours d'armatures parallèles et, à l'autre, des moyens de mise en tension simultanée ou non de toutes ces armatures tandis que les moules, disposés en files parallèles le long du banc, sont traversés par lesdites armatures. Après prise et durcissement du béton coulé dans ces moules, la tension des armatures est relâchée, les armatures sont coupées entre moules consécutifs puis les éléments sont démoulés.

On a déjà proposé dans FR-A-2403431, de donner une inclinaison bien choisie aux surfaces du moule et obtenir ainsi, lors du relâchement de la tension des armatures, une composante verticale de force qui facilite le démoulage.

On a également proposé dans FR-A-2 385 510 un dispositif de démoulage porté par une poutre mobile sur les chemins de roulement des modules.

Ces façons de procéder, où le relâchement de la tension des armatures s'opère avant démoulage, présentent un inconvénient, lorsque les éléments moulés doivent comporter localement des creux ou des reliefs normalement obtenus, respectivement, au moyen de bossages ou de dépressions à forte dépouille ménagés dans la paroi et le fond du moule. En effet, lors du relâchement de la tension des armatures, les éléments étant encore dans leurs moules respectifs, chacun d'eux se raccourcit par le report de la tension des armatures au béton et, comme le moule ne change pas de dimensions, ces creux et reliefs sont soumis à un effet de cisaillement, de faible amplitude mais très puissant, qui les altère en provoquant notamment des »épaufrures«.

La présente invention remédie à ces incenvé- nients.

Selon l'invention, préalablement au relâchement de la tension des armatures, chacun des éléments est décollé de son moule par une poussée ascendante exercée sur une portion mobile au moins du fond de ce moule, puis maintenu soulevé jusqu'à relâchement de la tension puis coupure des armatures.

La poussée peut être fournie par des moyens quelconques (hydrauliques, mécaniques, pneumatiques). Pour l'ensemble des files de moules, les poussées nécessaires peuvent être exercées simultanément ou bien être échelonnées dans le temps.

Dans une forme avantageuse de mise en oeuvre de l'invention, les poussées nécessaires sont fournies par des jeux de rampes mobiles en plan incliné, attelées en file et déplaçables, le long de l'aire allongée, par un mécanisme tracteur. Ce dernier est avantageusement formé d'un ou plusieurs vérins.

La transmission de l'action de chaque rampe à une portion mobile de moule est de préférence obtenue par l'intermédiaire d'un poussoir guidé, directement ou indirectement manoeuvré par un patin glissant ou un galet coopérant avec ladite rampe.

On sait toutefois que, dans la réalisation de tels éléments, il est bon, pour obtenir un bon compactage du béton coulé, de soumettre les moules à une vibration et, de préférence, pour obtenir un démoulage plus rapide, à un chauffage à la vapeur.

En conséquence, dans une forme de réalisation avantageuse de l'invention, il convient d'assurer une séparation mécanique entre le moule comprenant les portions de moules soulevées par la poussée ascendante et les moyens fournissant cette poussée.

Lorsque cette poussée est fournie par des rampes mobiles, un espace peut être ménagé entre deux organes de transmission mécanique intercalés entre la rampe et la partie mobile de moule.

A cette fin, dans une réalisation préférentielle de l'invention, les moules, susceptibles de glisser sur des supports élastiques de façon à permettre, d'une part leur mise en place longitudinale sur le banc, d'autre part leurs vibrations après remplissage, sont associés, chacun avec liberté de déplacement vertical relative, à un équipage capable de rouler sur les rampes mobiles, attelées en file au moyen de traction, équipage comportant des surfaces capables d'agir, après une course morte réglable, sur les poussoirs assurant le déplacement des portions mobiles de moule.

La description qui va suivre en regard du dessin annexé, permettra de bien comprendre comment l'invention peut être mise en oeuvre.
La figure 1 est une élévation latérale partielle de deux moules successifs placés sur un long banc; cette élévation correspond à la ligne de coupe I-1 de la figure 2;
la figure 2 est une vue suivant II-II de la figure 1 de l'un de ces moules;
la figure 3 est une coupe agrandie selon III-III de la figure 1.

La base A du long banc est un radier allongé de béton, parallèlement auquel sont tendus les cours d'armature B en acier dur entre un chevêtre de tension (non représenté) associé à un dispositif de vérin à longue course et un chevêtre de détension (également non représenté) qui, au cours d'une opération finale, permet le relâchement des armatures. Chaque moule C, approprié en l'espèce à la fabrication simultanée de six éléments D de béton précontraint (en ce cas des traverses de chemin de fer), est porté par deux longerons 1 qui reposent sur la base A par l'intermédiaire de quatre patins 4 glissant sur les plots 2 en élastomère, recouverts de tôle 2a.

Un déplacement longitudinal limité des éléments en béton et des moules, en raison du raccourcissement provenant du relâchement final des armatures, est permis par glissement des patins 4 sur les surfaces 2a. Le soulèvement des moules est empêché par les barres 3 qui traversent les longerons 1 du moule dans les lumières longitudinales 6 et sont fixées à chacune de leurs extrémités, entre deux écrous 7 à deux montants verticaux 8 scellés dans la base A.

Chaque compartiment D de moule C, traversé par quatre des armatures B, comporte vers ses extrémités (voir figure 3) une partie mobile 9 de son fond 10, partie mobile recouverte d'une menbrane souple 11 en élastomère ou dont le joint avec la partie fixe est couvert d'un tronçon de bande adhésive perdu pour éviter toute intrusion de laitance dans le mécanisme de soulèvement de cette partie mobile. La partie mobile est solidaire d'un poussoir 12 mobile dans le guide 13 fixé au compartiment de moule, guide qui est prolongé par le goujon de réglage 14 à contre-écrou 15.

A chacune des extrémités du moule C, les extrémités inférieures des goujons 14 (14₁ à 14₆ sur la figure 2) sont placées en regard de la face supérieure d'une traverse 17, munie à ses extrémités de chapes 18 portant les galets de roulement 19.

En l'espèce, les galets 19, situés dans le même plan et associés à deux moules C consécutifs, roulent sur la même rampe 20a d'une plaque en plan incliné 20 qui peut glisser, entre deux guides 30, sur la face supérieure d'une autre plaque métallique plane 21 scellée sur la base A par l'intermédiaire du plot de béton dressé 22, rapporté sur cette base.

Les plaques 20 d'un même alignement sont attelées entre elles par les tiges de liaison 23 comportant les écrous de blocage 24 et les lanternes de réglage en longueur 25.

Les deux traverses 17, associées à un même moule C, sont reliées entre elles par les longerons 5, de façon à former un cadre entourant la base du moule. Entre les extrémités des longerons 1 et les Plaques 27 fixées entre les ailes des traverses 17, sont interposées des plaques épaisses d'élastomère 28 qui rendent ledit cadre solidaire du moule dans ses déplacements longitudinaux mais autorisent, en coopération avec les plots élastiques 2 et les lumières 6, la vibration de ce moule sans transmission excessive d'énergie vibratoire vers la base A.

En outre, à cette fin, entre les têtes de goujons 14 et la traverse corresondante 17 est ménagé un espace d (figure 3).

Ainsi, lorsqu'après coulée, vibration et durcissement à la vapeur du béton dans les compartiments de moule, chacun des éléments moulés doit être extrait de son moule, sans détendre les armatures, une traction est exercée dans le sens de la flèche F sur l'ensemble des files de plaques 20 attelées par les tiges 23. Par les rampes 20, les galets 19 et, en conséquence les traverses 17, sont soulevés, par rapport au moule, tandis que le soulèvement des moules est empêché par les barres 3. Les traverses 17 viennent ainsi en contact avec les goujons 14 fournissant la poussée qui soulève les parties mobiles 9 des moules. Les éléments de béton sont alors décollés de leurs moules et légèrement soulevés de leur fond. Par rapport à la longueur des cours d'armatures, le léger déplacement transversal qui en résulte pour ceux-ci ne change guère la tension de ces armatures. Il serait d'ailleurs possible de soulever simultanément les chevêtres d'attache de ces armatures.

Il est donc alors possible, sans risques d'épaufrures (notamment pour les logements de patins à rails), de détendre les armatures puis de les couper, au ras des faces d'extrémité de chacun des moules, pour libérer chacun des éléments moulés.

De préférence, la détension s'effectue, par l'extrémité du banc vers laquelle sont déplacées les plaques 20 (flèche F) de manière que le déplacement des éléments en béton et de leurs moules, résultant du relâchement des armatures, s'effectue en sens inverse de la flèche F, afin d'accroître l'effet de soulèvement des éléments moulés.

L'effort de traction sur les tiges 23 peut être fourni par des vérins. A titre indicatif, pour des traverses de chemin de fer à patins, les rampes ayant une pente comprise entre 4 et 7%, la course des vérins peut être de l'ordre de quelques décimètres, de façon que le soulèvement soit de l'ordre du centimètre.

Afin d'évtier que le décollement de tous les éléments moulés se produise simultanément, ce qui porrait nécessiter des vérins de puissance excessive, on peut régler les valeurs des distances d (figure 3) pour une même traverse 17 (ou plusieurs traverses 17) de façon à obtenir des effets de décollement successifs.

On peut, par exemple, à l'aide de cales d'épaisseur appropriée, ajuster les goujons 14₃ et 14₄ (figure 2) pour un premier décollement simultané, puis avec une cale un peu plus épaisse ajuster la distance d à une valeur un peu plus grande pour les goujons 14₂ et 14₅ puis avec une cale plus épaisse encore ajuster les goujons 14₁ et 14₆.

Aux mêmes fins, il est également possible de fixer à demeure sur la face supérieure des traverses 17, sous les têtes des goujons, des plaques d'épaisseur croissante (ou des plaques superposées) puis d'aligner par ajustage toutes les têtes de goujons sur une réglette unique d'épaisseur uniforme correspondant à la distance d minimale insérée entre les plaques les plus épaisses et les têtes des goujons telles que 14₃ et 14₄.

Afin de limiter l'importance de l'effort F, on peut également ne pas soulever simutanément une même file longitudinale d'éléments, à condition d'avoir une variation échelonnée de déplacement vertical très progressive.

Pour une file d'éléments ayant la même distance d, ceci se fera automatiquement en prenant des tiges de traction 23 à haute résistance, de section constante relativement faible: du fait de l'allongement de ces tiges, ce seront les éléments situés les plus près des vérins de traction qui seront décollés et soulevés en premier, puis les seconds et ainsi de suite. Les rampes 20 et les pistons 12 doivent avoir une course suffisante pour absorber le déploiement horizontal supplémentaire dû à l'allongement des tiges 23.

L'invention s'applique aux éléments allongés de béton précontraint par fils adhérents qui doivent comporter, sur leurs faces moulées, des creux ou reliefs de hauteur réduite mais à forte pente de dépouille; ces éléments peuvent être des traverses de chemin de fer, des poteaux, des éléments d'huisserie, des pylônes de transport d'énergie électrique.

## Revendications

1. Procédé de démoulage d'éléments en béton précontraint par des armatures adhérentes tendues sur un »long banc« et traversant au moins une file de moules (C) desdits éléments, les armatures adhérentes étant coupées après la prise et le durcissement de béton, caractérisé par le fait que, préalablement au relâchement de la tension des armatures (B), chacun des éléments (D) est décollé de son moule (C) par une poussée ascendante exercée sur une portion mobile (9) au moins du fond (10) de ce moule, puis maintenu ainsi soulevé jusqu'à relâchement de la tension.

2. Dispositif de mise en oeuvre du procédé selon la revendication 1, comprenant aux extrémités d'une aire plane horizontale allongée, des moyens de tendre et détendre des cours d'armatures parallèles, des moyens pour couper lesdites armatures, et au moins une file de moules (C) d'éléments (D) en béton traversés par lesdites armatures (B), moules comprenant chacun au moins une portion mobile (9) verticalement, et au moins un poussoir (12) de soulèvement de cette portion (9) afin de décoller l'élément moulé de son moule, caractérisé par le fait que lesdits poussoirs (12) coopèrent avec des rampes (20a) en plan incliné, reposant sur l'aire plane, attelées en file et déplaçables sur celle-ci à partir des extrémités de ladite aire.

3. Dispositif selon la revendication 2, comportant des poussoirs (12) associés à une pluralité de moules, alignés transversalement au banc et actionnés par une même traverse (17), caractérisé en ce que chacune des extrémités de cette traverse (17) coopère avec une rampe (20a) par l'intermédiaire d'un organe (19) appliqué contre celle-ci.

4. Dispositif selon la revendication 3, dans lequel chaque pluralité de moules assemblés est supportée par au moins un longeron (1) pouvant glisser sur l'aire allongée dans le sens de la longueur de celle-ci, caractérisé en ce que ledit longeron (1) est empêché de se soulever par des organes (3,8) ancrés dans ladite aire.

5. Dispositif selon l'une des revendications 1 à 4, caractérisé par le fait que chaque pluralité de moules avec ses portions mobiles est mécaniquement séparée des moyens permettant de soulever lesdites portions mobiles.

6. Dispositif selon la revendication 5, caractérisé par le fait qu'un espace est ménagé dans la transmission mécanique entre la rampe mobile (20a) et chacun des poussoirs (12).

7. Dispositif selon la revendication 6, dans lequel des supports permettent sans soulèvement le glissement longitudinal des moules, caractérisé en ce que chaque moule est associé, avec liberté de déplacement vertical relatif, à un équipage coopérant avec les rampes mobiles (20a), ledit équipage comportant des surfaces capables d'agir, chacune après une course morte réglable, sur le poussoir (12) correspondant.

8. Dispositif selon les revendications 3 et 7, caractérisé par le fait que l'équipage mobile comprend, dans le sens longitudinal, pour chaque pluralité de moules, au moins deux traverses (17) coopérant avec les rampes mobiles (20a), traverses rigidement reliées entre elles et dont les faces supérieures agissent sur les poussoirs (12) situés vers les extrémités de chaque moule.

9. Dispositif selon la revendication 8, caractérisé par le fait que les poussoirs comportent, en direction de la surface supérieure de la traverse (17) correspondante, un goujon fileté (14) de réglage de la distance entre ladite surface et la tête du dit goujon.

10. Dispositif selon la revendication 9, caractérisé par le fait que, pour chaque pluralité de moules, les distances effectives entre les têtes de goujons (14) correspondant à chaque moule et la surface supérieure de la traverse (17) correspondante sont différentes.

11. Dispositif selon la revendication 2, caractérisé par le fait qu'il est équipé d'un agencement de relâchement de la tension des armatures du côté du banc tourné vers les petites côtes des rampes (20a) en plan inchliné.

12. Dispositif selon la revendication 2, caractérisé par le fait que les rampes mobiles (20a), agissant dans des conditions identiques sur une même file de moules, sont attelées entre elles par des tiges (23) capables d'une variation de longueur élastique.

## Patentansprüche

1. Verfahren zum Entformen von Betonteilen, die eine Vorspannung erhalten haben durch zusammenhängende Bewehrungen, die auf einem »Langbett« gespannt sind und die durch mindestens eine Reihe von Formen (C) für die genannten Teile geführt sind, wobei die zusammenhängenden Bewehrungen nach dem Abbinden und Erhärten des Betons durchschnitten werden, dadurch gekennzeichnet, daß vor dem Lösen der Vorspannung der Bewehrungen (B) jedes der Teile (D) aus seiner Form (C) durch einen zunehmenden Schub gelöst wird, der auf mindestens einen beweglichen Teil (9) des Bodens (10) dieser Form ausgeübt wird, und daß es anschließend bis zum Lösen der Vorspannung in der angehobenen Stellung gehalten wird.

2. Vorrichtung zur Ausübung des Verfahrens nach Anspruch 1, die an den Enden einer langgestreckten ebenen Horizontalfläche eine Einrichtung zum Spannen und Entspannen von parallellaufenden Bewehrungszügen aufweist, ferner eine Einrichtung zum Durchschneiden der genannten Bewehrungen sowie mindestens eine Reihe von Formen (C) für Teile (D) aus Beton, durch die die genannten Bewehrungen (B) hindurchlaufen, wobei jede Form mindestens einen vertikal beweglichen Teil (9) und mindestens einen Drücker (12) zum Anheben dieses Teils (9) aufweist, um das geformte Teil von seiner Form zu lösen, dadurch gekennzeichnet, daß die Drücker (12) mit schrägstehenden Führungsflächen (20a) zusammenwirken, die auf der ebenen Fläche aufgereiht und auf dieser Fläche von den Enden der genannten Fläche aus verschiebbar sind.

3. Vorrichtung nach Anspruch 2, mit Drückern (12), die einer Gruppe von quer zu dem Bett angeordneten Formen zugeordnet sind und durch ein und denselben Querträger (17) betätigt werden, dadurch gekennzeichnet, daß jedes Ende dieses Querträgers (17) mit einer Führungsfläche (20a) durch Vermittlung eines auf dieser sich abstützenden Bauteils (19) zusammenwirkt.

4. Vorrichtung nach Anspruch 3, bei der jede Gruppe von nebeneinandergesetzten Formen von mindestens einem Längsträger (1) getragen wird, der auf der langgestreckten Fläche in deren Längsrichtung gleitend bewegbar ist, dadurch gekennzeichnet, daß dieser Längsträger (1) durch in der genannten Fläche verankerte Bauteile (3, 8) daran gehindert wird, sich aufwärts zu bewegen.

5. Vorrichtung nach einem der Ansprüche 1 bis 4, dadurch gekennzeichnet, daß jede Gruppe von Formen mit den zugehörigen beweglichen Teilen von der Einrichtung, die die genannten beweglichen Teile anzuheben vermag, mechanisch getrennt ist.

6. Vorrichtung nach Anspruch 5, dadurch gekennzeichnet, daß ein Zwischenraum in der mechanischen Übertragung zwischen der beweglichen Führungsfläche (20a) und den jeweiligen Drückern (12) vorgesehen ist.

7. Vorrichtung nach Anspruch 6, bei der Träger das Längsgleiten der Formen ohne Anhebung ermöglichen, dadurch gekennzeichnet, daß jede Form mit Spiel für eine Relativbewegung in vertikaler Richtung mit einer Anordnung verbunden ist, die mit den beweglichen Führungsflächen (20a) zusammenwirkt, und daß die genannte Anordnung Flächen aufweist, die jeweils nach dem Überwinden eines einstellbaren toten Ganges auf den zugeordneten Drücker (12) einzuwirken vermögen.

8. Vorrichtung nach den Ansprüchen 3 und 7, dadurch gekennzeichnet, daß die bewegliche Anordnung in Längsrichtung für jede Gruppe von Formen mindestens zwei Querträger (17) aufweist, die mit den beweglichen Führungsflächen (20a) zusammenwirken und die starr untereinander verbunden sind und mit ihren Oberseiten auf die Drücker (12) einwirken, die sich am Ende jeder Form befinden.

9. Vorrichtung nach Anspruch 8, dadurch gekennzeichnet, daß die Drücker einen auf die Oberseite des zugehörigen Querträgers (17) gerichteten Gewindebolzen (14) zum Einstellen des Abstands zwischen der genannten Oberseite und dem Kopf des Gewindebolzens aufweisen.

10. Vorrichtung nach Anspruch 9, dadurch gekennzeichnet, daß die wirksamen Abstände zwischen den Köpfen der Gewindebolzen (14), die einer jeden Form zugeordnet sind, und der Oberseite des zugeordneten Querträgers (17) für jede Gruppe von Formen unterschiedlich groß sind.

11. Vorrichtung nach Anspruch 2, dadurch gekennzeichnet, daß sie mit einer Anordnung zum Lösen der Vorspannung der Bewehrungen auf der Seite des Bettes ausgestattet ist, die gegen die niedrigen Kanten der Schrägflächenführungen (20a) gerichtet ist.

12. Vorrichtung nach Anspruch 2, dadurch gekennzeichnet, daß die beweglichen Führungsflächen (20a), die unter gleichen Bedingungen auf ein und dieselbe Reihe von Formen einwirken, untereinander durch Stangen (23) verbunden sind, deren Länge elastisch veränderbar ist.

## Claims

1. A process for removing from their moulds elements made of pre-stressed concret employing stretched adherent reinforcements on a »long bed« and passing through at least one row of moulds of said elements, the adherent reinforcements being cut after setting und curing of the concrete, characterized in that prior to the release of the tension of the reinforcements, each of the elements is detached from its mould by an upward thrust exerted on one movable portion at least of the bottom of this mould, then maintained in lifted position until the tension is released.

2. A device for carrying out the process as claimed in claim 1, comprising, at the ends of an elongated horizontal flat area, means for tensioning and relaxing sets of parallel reinforcements, means to cut said reinforcements and at least one row of moulds of concrete elements through which said reinforcements pass, each mould comprising at least one vertically movable portion, and at least one lifting push-member of said portion, to detach the moulded element from its mould characterized by the fact that said push members cooperate with inclined ramps, resting on the flat area, coupled in rows and movable on said area from the ends of said area.

3. A device as claimed in claim 2, comprising push members associated with a plurality of moulds, aligned transversely with respect to the bed, and actuated by one cross-piece characterized by the fact that each of the ends of said cross-piece cooperates with a ramp via a member applied there against.

4. A device as claimed in claim 3, wherein each plurality of assembled moulds is supported by at least one longitudinal element which may slide on the elongated area lengthwise thereof characterized in that said longitudinal member is prevented from being lifted by members anchored in said area.

5. A device as claimed in one of the claims 1 to 4, characterized in that each plurality of moulds with its movable portions is mechanically separated from the means for lifting said movable portions.

6. A device as claimed in claim 5, characterized in that a space is provided in the mechanical transmission between said movable ramp and each of said push-members.

7. A device as claimed in claim 6, characterized in that supports allowing the longitudinal slide of the moulds without lift, and each mould is associated, with freedom of relative vertical displacement, with equipment cooperating with the mobile ramps, said equipment comprising surfaces each capable of acting, after an adjustable idle stroke, on the corresponding push member.

8. A device as claimed in claims 3 and 7, characterized in that the mobile equipment comprises, in the longitudinal direction, for each plurality of moulds at least two cross-pieces cooperating with the mobile ramps, said cross-pieces rigidly connected together and whose upper faces act on the push members located towards the ends of each mould.

9. A device as claimed in claim 8, characterized in that the push members comprise, in the direction of the upper surface of the corresponding cross-piece, a threaded pin for adjusting the distance between said surface and the head of said pin.

10. A device as claimed in claim 9, characterized in that, for each plurality of moulds, the effective distances between the heads of pins corresponding to each mould and the upper surface of the corresponding cross-piece are different.

11. A device as claimed in claim 2, characterized in that it is equipped with an arrangement for releasing the tension of the reinforcements on the side of the bed facing the small sides of the inclined ramps.

12. A device as claimed in claim 2, characterized in that the mobile ramps, acting under identical conditions on the same row of moulds, are coupled to each other by rods capable of an elastic variation in length.
